# EUROPÄISCHE PATENTSCHRIFT

(11) **EP 1 623 282 B1**
(45) Veröffentlichungstag und Bekanntmachung des Hinweises auf die Patenterteilung: **16.09.2009**
(21) Anmeldenummer: 04730451.4
(22) Anmeldetag: 30.04.2004
(51) Int. Cl.: G04B 17/06

(54) **DOPPELSEITIGER TOURBILLON**
DOUBLE SIDED TOURBILLON
TOURBILLON DOUBLE FACE

(30) Priorität: 02.05.2003 CH 7802003
(43) Veröffentlichungstag der Anmeldung: 08.02.2006
(73) Patentinhaber: Watch-U Licence AG, 2720 Tramelan (CH)
(72) Erfinder: JANSEN, Rob, E., A., NL-3768 ME Sust (NL); LAGLER, Louis, CH-8037 Zürich (CH)
(74) Vertreter: Richard, François-Régis
(86) Internationale Anmeldenummer: PCT/CH2004/000265
(87) Internationale Veröffentlichungsnummer: WO 2004/097533

(56) Entgegenhaltungen:
- EP-A- 0 727 721
- EP-A- 1 276 022
- CH-A- 691 832

## Beschreibung

Die Erfindung betrifft einen Tourbillon, respektive ein Tourbillonmodul, sowie ein Uhrwerk mit einem Tourbillonmechanismus gemäss dem Oberbegriff der unabhängigen Patentansprüche.

Aus dem Stand der Technik sind so genannte "Tourbillon"-Uhrwerke bekannt, bei denen die Unruh auf einem Drehgestell angeordnet ist. Im Unterschied zu einem konventionellen Uhrwerk ist bei einem solchen Uhrwerk der Pendelbewegung der Unruh eine Drehbewegung um die selbe oder eine zur Unruhachse parallele Drehachse überlagert, mit dem Ziel, lageabhängige Ungenauigkeiten statistisch auszugleichen.

Herkömmliche Tourbillonkonstruktionen werden als fliegend, halbfliegend oder konventionell klassiert. Die Unterschiede der einzelnen Konstruktionsweisen beruhen auf der Anordnung der Lager, die zur Halterung des Drehgestells und der Unruh dienen. Eine gute Übersicht über unterschiedliche Tourbillons geht aus dem Buch "Das Tourbillon" von Reinhard Meis, 1993, Callway Verlag München, hervor.

Bei einer so genannten fliegenden Tourbillonkonstruktion sind die Unruh und der Hemmmechanismus (in der Regel Ankerhemmung) auf dem Drehgestellt gelagert. Bei nichtfliegenden oder halbfliegenden Tourbillons ist die Achse der Unruh (Unruhachse) gänzlich oder zumindest einseitig ausserhalb des Drehgestells gelagert. Bei allen bekannten Tourbillonkonstruktionen befindet sich die Unruh und der Hemmmechanismus auf der selben Seite der Plattform des Drehgestells, was zu einer einseitigen Gewichtskonzentration führt, die einen gewissen negativen Einfluss auf die Ganggenauigkeit der Uhr aufweist. Ein weiterer Nachteil besteht darin, dass aufgrund der häufig verschachtelten Bauweise, sich der Zusammenbau und die Wartung des Tourbillons schwierig gestalten. Insbesondere bei fliegenden Tourbillons weist die Unruhachse eine begrenzte Länge auf, die sich negativ auf die Belastung der Lager auswirkt.

Eine solche Tourbillonkonstruktion ist bspw. aus CH 691 832 A5 bekannt.

Es ist Aufgabe der Erfindung einen Tourbillon, respektive ein Tourbillonmodul zu zeigen, das eine verbesserte Balance aufweist.

Der erfindungsgemässe Tourbillon weist, im Unterschied zu den aus dem Stand der Technik bekannten Vorrichtungen, einen zweiseitigen Aufbau auf.

Bei einer bevorzugten Ausführungsform ist ein zentrales Hauptlager, das zur Lagerung des gesamten Drehgestells, respektive der Drehgestelle, respektive Plattformen dient, in vertikaler Richtung (mit Bezug auf die Längsrichtung der Unruhachse) zwischen Unruh und Hemmung sandwichartig angeordnet. Beim Hauptlager des Tourbillons handelt es sich bevorzugt um ein Kugel- oder ein Gleitlager. Durch diese Anordnung besteht die Möglichkeit einen optimal ausbalancierten Masseausgleich der rotierenden Teile des Tourbillons zu realisieren.

Das Hauptlager weist bei dieser Ausführungsform im Innern eine hülsenförmige Hauptachse mit einer durchgehenden Öffnung auf, die ein integraler Bestandteil des Lagers bildet oder als separates Teil ausgebildet ist. Die Hauptachse verbindet zwei, bezüglich des zentralen Hauptlagers, gegenüber liegende Plattformen (Drehgestelle) miteinander. Auf der einen Plattform ist eine Unruh, bestehend aus einem Unruhrad und einer Unruhfeder, und auf der gegenüberliegenden Plattform ein Hemmmechanismus angeordnet Die Unruh und der Hemmmechanismus sind über eine Unruhachse miteinander wirkverbunden, die im Innern des Hauptlagers verläuft. Die Unruhachse ist vorzugsweise durch zwei gegenüberliegende Unruhlager gelagert, die mittels auf den beiden gegenüberliegenden Plattformen angeordneten Brückkonstruktionen gehalten sind. Infolge des zweiseitigen Aufbaus des Tourbillonmechanismus besteht die Möglichkeit die gesamte Anordnung bezüglich dem Hauptlager optimal auszubalancieren. Vorzugsweise weist zumindest eine der Plattformen eine Aussenverzahnung auf, die zur Kopplung mit einem Räderwerk eines Uhrwerks dient. Die beschriebene Konstruktion eines erfindungsgemässen Tourbillons ermöglicht einen modularen, zweiseitig fliegenden Aufbau.

In einer bevorzugten Ausführungsform ist der gesamte Tourbillonmechanismus in einem Modul zusammenfasst, das auf einfache Art und Weise vom Rest des Uhrwerks getrennt werden kann. Als Modul besteht die Möglichkeit das Tourbillon so im Uhrwerk anzuordnen, dass es frei lösbar von diesem getrennt werden kann, ohne dass vorher eine Vielzahl von Bestandteilen der Uhr demontiert werden muss. Ebenso besteht der Vorteil, dass das Modul separiert vom Uhrwerk aufgebaut und bei der Montage der Uhr erst am Schluss in dieses eingesetzt werden kann. Notwendige Tests und Einstellungen können damit unabhängig durchgeführt werden.

Eine weitere Ausführungsform weist nur eine Plattform auf, auf deren einen Seite die Unruh mit der Unruhfeder und auf deren anderen Seite der Hemmmechanismus angeordnet sind. Die zentrale Plattform weist eine Öffnung auf, durch welche die Unruhachse verläuft. Auf jeder Seite der Plattform ist eine Brückenkonstruktion angeordnet, die zur Halterung der gegenüberliegenden Unruhlager dienen. Die Unruhlager sind bezüglich der Plattform entweder zentrisch oder exzentrisch angeordnet Bei einer exzentrischen Anordnung wird der Unruh eine zusätzliche Kreisbewegung überlagert Vorzugsweise weist die Plattform eine Aussenverzahnung auf, die zur Kopplung mit einem Räderwerk eines Uhrwerks dient Eine andere Wirkverbindung ist möglich. Anstelle eines zentralen Hauptlagers weist diese Ausführungsform zwei gegenüberliegende Hauptlager auf, die vorzugsweise mit den Brückenkonstruktionen wirkverbunden und im Wesentlichen auf der Höhe der Unruhlager angeordnet sind. Bei gewissen Ausführungsformen wird eine koaxiale Anordnung der Unruhlager und der beiden Hauptlager bevorzugt Unter Inkaufnahme einer einseitigen Masseverteilung besteht die Möglichkeit einer einseitigen Lagerung mit nur einem Lager.

Bei den beschriebenen Ausführungsformen weisen die Unruhachsen eine maximierte Länge auf, da sie sich über die gesamte Höhe des Tourbillons erstrecken. Dies wirkt sich positiv auf die Belastung der Unruhlager aus, da die infolge der auftretenden Momente entstehenden Reaktionskräfte vergleichsweise geringer sind. Dadurch besteht die Möglichkeit diese kleiner zu dimensionieren.

Der erfindungsgemässe zweiseitige Tourbillon ermöglicht es eine Uhr mit einem zweiseitigen, resp. beidseitig fliegenden Tourbillon zu bauen, die auf der Seite des Zifferblattes die Unruh und auf der dem Zifferblatt gegenüberliegenden Seite den Hemmmechanismus zeigt.

Zusätzlich bietet diese Konstruktion den Vorteil, dass alle wesentlichen Teile des Tourbillons, insbesondere Hemmung, Unruh, Unruhfeder und Unruhjustagemechanismus, sowie Haupt- und Unruhlager für Kontrolle, Wartung und Justage frei zugänglich.

Bei einem Aufbau mit zwei Plattformen ist vorzugsweise zumindest eine der Plattformen lösbar mit der Hauptachse verbunden. Damit besteht die Möglichkeit einer einfachen Montage und Wartung des Tourbillons, respektive des Hauptlagers.

Bei einer weiteren Ausführungsform mit zwei Plattformen sind die Unruhlager in die hülsenförmige Hauptachse integriert. Dies bietet die Möglichkeit auf die aussen liegenden Brückenkonstruktionen zu verzichten, so dass der Blick auf die Unruh und den Hemmmechanismus noch besser sind.

Bei einer weiteren Ausführungsform mit zwei Plattformen ist zumindest eines der Unruhlager stationär, d.h. nicht drehend mit einer Basis des Tourbillons, respektive dem Uhrwerk wirkverbunden. Obschon der Blick auf die Bestandteile damit beeinträchtigt ist, weist diese Ausführungsform eine Unruhachse mit maximaler Länge auf.

Anhand der nachfolgenden Figuren wird eine Ausführungsform der Erfindung näher erläutert. Es zeigen:
- Fig. 1: eine perspektivische Ansicht eines zweiseitigen Tourbillonmechanismus, unruhsei- tig;
- Fig. 2: eine perspektivische Ansicht des zweiseitigen Tourbillonmechanismus gemäss Figur 1, hemmungsseitig;
- Fig. 3: einen Schnitt durch den zweiseitigen Tourbillonmechanismus gemäss Fig. 1 und Fig. 2.

Figur 1 zeigt einen zweiseitigen Tourbillonmechanismus 1 in einer perspektivischen Darstellung von schräg oben gesehen. Es handelt sich bei der gezeigten Ausführungsform um einen Tourbillonmechanismus 1 der einen modularen Aufbau aufweist, resp. als Modul konzipiert ist, das einfach vom Uhrwerk (nicht näher dargestellt) separiert und wieder eingesetzt werden kann. Das Uhrwerk weist zu diesem Zweck eine vorzugsweise durchgängige Öffnung in der Platine auf, die mit den Aussenabmessungen des Tourbillonmechanismus 1, insbesondere dem Durchmesser der grösseren Plattformen 2 korrespondiert. Selbstverständlich kann der Tourbillonmechanismus bei Bedarf auch fest in ein Uhrwerk eingebaut sein, was jedoch die Montage und den Aufbau schwieriger gestaltet.

Zu erkennen sind eine erste Plattform 2, auf welcher drei Stützen 4 angeordnet sind, auf denen eine erste Unruhlagerhalterung 5 mittels drei Schrauben 9 befestigt ist. In der Mitte der Unruhlagerhalterung 5 ist ein erstes Unruhlager 6 angeordnet, das zur Lagerung des einen Endes einer Unruhachse 7 (vgl. Figur 3) dient Die Stützen 4 und die Unruhlagerhalterung 5 bilden zusammen eine erste Unruhlagerbrücke 8. Eine Unruh 3, mit einem Unruhrad 10 und einer Unruhfeder 11, ist auf der Unruhlagerachse 7 angeordnet. Ein inneres Ende 45 (vgl. Figur 3) der Unruhfeder 11 ist mit der Unruh 3 wirkverbunden. Ein äusseres Ende 46 der Unruhfeder 11 ist mit der Unruhlagerbrücke 8 im Bereich eines Befestigungspunktes 13 wirkverbunden. Ein Unruhjustagemechanismus 12 dient zum Justieren der Unruhfeder 11, respektive der Unruh 3.

Die erste Plattform 2 weist eine Aussenverzahnung 15 auf, die im eingebauten Zustand des Tourbillonmoduls 1 mit einem Räderwerk eines Uhrwerks (beides nicht näher dargestellt) kämmt Über die Aussenverzahnung 15 wird der Tourbillonmechanismus 1 angetrieben, respektive das Räderwerk der Uhr gehemmt. Andere, respektive alternative Wirkverbindungen mit einem Uhrwerk sind möglich.

Die erste und die zweite Plattform 2, 20, sowie die darauf befestigten/gelagerten Teile des Tourbillonmechanismus 1, sind über ein Hauptlager 16 (vgl. Figur 3), das auf einer Basis 17 befestigt ist, um eine erste Drehachse (Hauptdrehachse) z1 drehbar angeordnet. Die Basis 17 weist Befestigungsmittel, hier in Form von Öffnungen 18 auf, die zur Befestigung des Tourbillonmechanismus 1, respektive des Tourbillonmoduls, in einem Uhrwerk dienen (nicht näher dargestellt).

Figur 2 zeigt den Tourbillonmechanismus 1 aus Figur 1 von der Unterseite. Auf einer zweiten Plattform 20 ist ein Hemmmechanismus 21 angeordnet. Ein Anker 22 steht mit einem Ankerrad 23 in Wirkverbindung. Das Ankerrad 23 ist auf einer Ankerradwelle 24 angeordnet, welche in zwei Ankerlagern 25 drehbar gelagert ist Die Ankerradlager 25 sind direkt oder indirekt auf der zweiten Plattform 20 befestigt, so dass die Ankerradwelle 24 gegenüber der zweiten Plattform 20 drehbar um eine Drehachse z2 angeordnet ist. Auf der Ankerradwelle 24 sitzt ein Ankerritzel 26, das mit einem feststehenden, auf der Basis 17 montierten, hier innenverzahnten Zahnrad 27 in Eingriff steht Der Anker 22 ist auf einer Ankerwelle 32 befestigt, die in zwei Ankerlagern 33 drehbar um eine dritte Drehachse z3 angeordnet ist. Der Anker 22 weist an seinem inneren, zur Unruhlagerachse 7 hin ausgerichteten Ende eine Nut auf, in welche ein in z-Richtung ausgerichteter, auf der Unruhlagerachse 7 befestigter Zapfen (beides nicht sichtbar) eingreift Durch diese Wirkverbindung wird die Pendelbewegung der Unruh auf den Anker 22 und über diesen auf das Ankerrad 23 übertragen, respektive die Unruh 3 angetrieben (klassische Ankerhemmung). Anstelle des innenverzahnten Zahnrades 27 kann auch ein aussenverzahntes Zahnrad verwendet werden, das mit der Basis 17 wirkverbunden oder in diese integriert ist

Auf der zweiten Plattform 20 sind hier drei zweite Stützen 28 angeordnet, die zur Befestigung einer zweiten Unruhlagerhalterung 29 mittels zweiten Schrauben 31 dienen. Die zweiten Stützen 28 und die Unruhlagerhalterung 29 bilden zusammen eine zweite Unruhlagerbrücke 30. Die Unruhlagerhalterung 29 dient hier zur Halterung eines zweiten Unruhlagers 34, sowie einem der beiden Ankerradlager 25. Bei den Unruhlagern 6, 34 handelt es sich typischer Weise um aus dem Stand der Technik bekannte Rubinlager, welche zur Lagerung der Unruhachse 7 in axialer (z) und radialer Richtung (x, y) dienen. Eine Drehung um die Drehachse z1 ist nicht behindert.

Wie zu erkennen ist, sind bei der gezeigten Ausführungsform der Erfindung um einen beidseitig fliegenden Tourbillon bei dem sowohl die Unruh 3 als auch der Hemmmechanismus 21 frei zugänglich sind. Das Hauptlager 16 ist zwischen den beiden Plattformen 2, 20 sandwichartig angeordnet. Bei einer entsprechenden Ausgestaltung der ersten und/oder der zweiten Plattform 20 ist auch das Hauptlager 16 zumindest in gewissen Positionen weitgehend frei zugänglich, so dass Wartung und Justage möglich sind.

Figur 3 zeigt eine Schnittdarstellung durch den Tourbillonmechanismus 1 gemäss den Figuren 1 und 2. Der Schnitt ist so gelegt, dass die beiden Drehachsen z1 und z2 in der Schnittebene liegen. Die Bezugszeichen stimmen mit den in den Figuren 1 und 2 verwendeten Bezugszeichen überein. Die erste und die zweite Plattform 2, 20 sind durch eine Hauptachse 35 starr miteinander verbunden. Die Hauptachse 35 ist hier als Hülse ausgestaltet und weist eine durchgehende Öffnung 36 auf. Im Innern der Öffnung 36 ist die Unruhachse 7 angeordnet, die an beiden Enden im ersten und im zweiten Unruhlager 6, 34 um die Achse z1 drehbar gelagert ist

Das Hauptlager 16 die zur drehbaren Lagerung der Hauptachse 35. Ein Innenring 37 des Hauptlagers 16 ist auf der Hauptachse 35 befestigt Ein Justierring 40 dient hier zum Einstellen des Lagerspiels des Hauptlagers 16. Kugeln 39 stellen eine Wirkverbindung zwischen dem drehbar angeordneten Innenring 37 und einem feststehenden Aussenring 38 des Hauptlagers 16 her. Der Aussenring 38 ist mit der Basis 17 des Tourbillonmechanismus 1 verbunden.

Bei gewissen Ausführungsformen sind andere Lager geeignet Bei Bedarf können Gleitlager verwendet werden, sofern deren Reibung sich nicht negativ auf die Genauigkeit auswirken. Es werden vorzugsweise genormte Kugellager verwendet. Der Innenring 37 des Kugellagers 16 und die Hauptachse 35 können bei Bedarf einstückig ausgebildet sein.

Bei der beschriebenen Ausführungsform sind die Hauptachse 35 und die Unruhlagerachse koaxial zur z-Achse (Drehachse z1) angeordnet.

Auf der Unruhachse 7 ist das Unruhrad 10 befestigt. Das Unruhrad 10 ist einerseits mit einem inneren Ende 45 der Unruhfeder 11 und andererseits über die Unruhachse 7 mit dem Hemmmechanismus 21 wirkverbunden. Ein äusseres Ende 46 der Unruhfeder 11 ist mit der Unruhlagerbrücke 8 und dem Unruhjustagemechanismus 12, der zum Justieren der Unruhfeder 11, respektive der Unruh 10, dient, wirkverbunden.

Die Unruhachse 7 ist im Bereich der zweiten Plattform 20 mit dem Hemmmechanismus 21, der einen Anker 22 und ein auf einer Ankerradachse 24 fixiertes Ankerrad 23 aufweist. Die Ankerradachse 24 ist mittels zwei gegenüber der zweiten Plattform 20 fest angeordneten Ankerradlagern 25 um eine zweite Achse z2 drehbar gelagert. Auf der Ankerradachse 24 ist das Ankerritzel 26 fixiert, das mit dem koaxial zur Achse z angeordneten, feststehenden innenverzahnten Zahnrad 27 kämt. Der Antrieb des Tourbillonmechanismus 1 erfolgt mittels des Getriebes des Uhrwerks (nicht näher dargestellt) über die Aussenverzahnung 15 der ersten Plattform 2. Dadurch wird bewirkt, dass sich die beiden über die Hauptachse 35 wirkverbundenen Plattformen 2, 20 um die Achse z1 zu drehen beginnen. Diese Drehbewegung wird durch das mit dem feststehenden, hier innenverzahnten Zahnrad 27 in Eingriff stehenden Ankerritzel 26, respektive der über die Ankerhemmung 21 in Wirkverbindung stehende Unruh 3 begrenzt.

Für den Fachmann ist es selbstverständlich, dass sich weitere Ausführungsformen durch eine Kombination der beschriebenen Ausführungsformen der Erfindung ergeben.

## Patentansprüche

1. Tourbillonmechanismus (1) mit einem Drehgestell (2, 20), das eine Unruh (3) und einen Hemmungsmechanismus (21) besitzt, die zusammenwirken, wobei das Tourbillon eine auf einem Hauptlager (16) befestigte hülsenförmige Hauptachse (35) besitzt und das Hauptlager zur drehbaren Lagerung des Drehgestells gegenüber einer Basis (17) um eine erste Drehachse (z1) dient,
**dadurch gekennzeichnet, dass** die Unruh auf einer Seite des Hauptlagers und der Hemmungsmechanismus auf der gegenüberliegenden Seite des Hauptlagers angeordnet sind.

2. Tourbillonmechanismus (1) gemäss Patentanspruch 1, in dem das Drehgestell (2, 20) eine erste Plattform (2) auf einer Seite des Hauptlagers (16) und eine zweite auf der gegenüberliegenden Seite des Hauptlagers angeordnete Plattform (20) besitzt und die Plattformen jeweils Öffnungen besitzen, in die eine Unruhachse (7) eingesetzt ist, über die die Unruh (3) und der Hemmungsmechanismus (21) zusammenwirken.

3. Tourbillonmechanismus (1) gemäss Patentanspruch 2, in dem auf einer Seite jeder Plattform (2, 20) ein Unruhlager (6, 34) angeordnet ist, das zur Lagerung der Unruhachse (7) auf der besagten ersten Drehachse (z1) dient und das auf einer Unruhlagerbrücke (8, 30) befestigt ist.

4. Tourbillonmechanismus (1) gemäss einem der vorangehenden Patentansprüche, **dadurch gekennzeichnet, dass** das Hauptlager (16) ein Kugellager oder ein Gleitlager ist.

5. Tourbillonmechanismus (1) gemäss Patentanspruch 3, in dem jede Unruhlagerbrücke (8, 30) ein Hauptlager aufweist, das zur drehbaren Lagerung einer Plattform (2, 20) gegenüber der besagten Basis (17) um die besagte erste Drehachse (z1) dient.

6. Tourbillonmechanismus (1) gemäss Patentanspruch 2, **dadurch gekennzeichnet, dass** eine Plattform (2, 20) eine Aussenverzahnung (15) aufweist, die zum Eingriff in ein Räderwerk eines Uhrwerks dient.

7. Tourbillonmechanismus (1) gemäss einem der vorangehenden Patentansprüche, **dadurch gekennzeichnet, dass** der Tourbillonmechanismus (1) als Tourbillonmodul ausgestaltet ist, das von einem Uhrwerk lösbar ist.

8. Uhrwerk mit einem Tourbillonmechanismus (1) gemäss einem der vorangehenden Patentansprüche, **dadurch gekennzeichnet, dass** auf der Vorderseite des Uhrwerks die Unruh (3) und auf der Rückseite des Uhrwerks der Hemmungsmechanismus (21) angeordnet ist.

## Claims

1. Tourbillon mechanism (1) comprising a rotating cage (2, 20), supporting a balance (3) and an escapement (21) cooperating with each other, in which the tourbillon is borne by a tube shaped main arbor (35) supported by a main bearing (16), the main bearing being arranged so as to allow rotation of the rotating cage about a rotation axis (z1), with respect to a basis (17),
**characterized in that** the balance and the escapement are respectively arranged on a first side and on the other side of the main bearing.

2. Tourbillon mechanism (1) according to claim 1, in which the rotating cage (2, 20) comprises a first platform (2) arranged on a first side of the main bearing (16) and a second platform (20) arranged on the opposite side of the main bearing, each of the platforms having an opening in which is arranged a balance-staff (7) by way of which the balance (3) and the escapement (21) cooperate with each other.

3. Tourbillon mechanism (1) according to claim 2, in which a balance bearing (6, 34) is arranged on one side of each of the platforms (2, 20) so as to allow the mounting of the balance-staff (7) such that it rotates about said rotation axis (z1), each balance bearing being supported by a balance bridge (8, 30).

4. Tourbillon mechanism (1) according to one of the preceding claims, **characterized in that** the main bearing (16) is a ball bearing or a sliding bearing.

5. Tourbillon mechanism (1) according to claim 3, in which each balance bridge (8, 30) supports a main bearing so as to allow mounting of a platform (2, 20) such that it rotates with respect to said base (17) about said rotation axis (z1).

6. Tourbillon mechanism (1) according to claim 2, **characterized in that** a platform (2, 20) comprises an external toothing (15) arranged to mesh with a gear train of a horological movement.

7. Tourbillon mechanism (1) according to one of the preceding claims,
**characterized in that** the tourbillon mechanism (1) is designed so as to be a module that can be assembled to a horological movement in a removable manner.

8. Horological movement comprising a tourbillon mechanism (1) according to one of the preceding claims, **characterized in that** the balance (3) is arranged on the front side of the horological movement while the escapement (21) is arranged on the back side of the horological movement.

## Revendications

1. Mécanisme de tourbillon (1) comportant une cage tournante (2, 20), supportant un balancier (3) et un mécanisme d'échappement (21) coopérant l'un avec l'autre, dans lequel le tourbillon est supporté par un arbre principal (35) en forme de douille porté par un palier principal (16), le palier principal étant agencé pour permettre le montage en rotation de la cage tournante, par rapport à une base (17), suivant un axe de rotation (z1),
**caractérisé en ce que** le balancier et le mécanisme d'échappement sont agencés de part et d'autre du palier principal.

2. Mécanisme de tourbillon (1) selon la revendication 1, dans lequel la cage tournante (2, 20) comporte une première plateforme (2) disposée d'un premier côté du palier principal (16) et une seconde plateforme (20) agencée du côté opposé du palier principal, chacune des plateformes comprenant une ouverture dans laquelle est agencé un arbre de balancier (7) par l'intermédiaire duquel le balancier (3) et le mécanisme d'échappement (21) sont agencés en coopération mutuelle.

3. Mécanisme de tourbillon (1) selon la revendication 2, dans lequel un palier de balancier (6, 34) est agencé d'un côté de chacune des plateformes (2, 20) pour assurer le montage en rotation de l'arbre de balancier (7) suivant ledit axe de rotation (z1), chaque palier de balancier étant monté dans un pont de balancier (8, 30).

4. Mécanisme de tourbillon (1) selon l'une des revendications précédentes, **caractérisé en ce que** le palier principal (16) est un roulement à billes ou un palier glissant.

5. Mécanisme de tourbillon (1) selon la revendication 3, dans lequel chaque pont de balancier (8, 30) porte un palier principal dans le but de monter une plateforme (2, 20) en rotation par rapport à ladite base (17) suivant ledit axe de rotation (z1).

6. Mécanisme de tourbillon (1) selon la revendication 2, **caractérisé en ce qu'**une plateforme (2, 20) présente une denture externe (15) agencée pour engrener avec les rouages d'un mouvement horloger.

7. Mécanisme de tourbillon (1) selon l'une des revendications précédentes, **caractérisé en ce que** le mécanisme de tourbillon (1) est construit comme un module qui peut être monté sur un mouvement horloger de manière amovible.

8. Mouvement horloger comportant un mécanisme de tourbillon (1) selon l'une des revendications précédentes, **caractérisé en ce que** le balancier (3) est agencé du côté avant du mouvement horloger tandis que le mécanisme d'échappement (21) est agencé du côté arrière du mouvement horloger.
